# EUROPÄISCHE PATENTSCHRIFT

(11) **EP 0 132 819 B1**
(45) Veröffentlichungstag und Bekanntmachung des Hinweises auf die Patenterteilung: **23.12.1987**
(21) Anmeldenummer: 84108662.2
(22) Anmeldetag: 21.07.1984
(51) Int. Cl.: B21C 47/34, B65H 23/032

(54) **Vorrichtung zum Ausrichten eines Metallbandes auf eine Bearbeitungsstation**
Device for adjusting a metal band in a processing station
Dispositif pour ajuster un ruban de métal sur une station de travail

(30) Priorität: 27.07.1983 DE 3326955
(43) Veröffentlichungstag der Anmeldung: 13.02.1985
(73) Patentinhaber: L. SCHULER GmbH, D-73012 Göppingen (DE)
(72) Erfinder: Braun, Hans, D-7315 Weilheim (DE); Braitinger, Helmut, D-7320 Göppingen (DE)

## Beschreibung

Die Erfindung betrifft eine Vorrichtung zum Ausrichten eines von einem Coil ablaufenden Metallbandes auf eine Bearbeitungsstation der gattungsgemäßen Art.

Für Stanz-, Scher- und dgl. Bearbeitungseinrichtungen der spanlosen Trennung von Werkstücken und Platinen vom laufenden Metallband ist es erforderlich, das Metallband in bezug auf die Bearbeitungsstation auszurichten. Hierzu bedient man sich berührungslos beaufschlagbarer Schaltelemente, die die Lage einer Bandkante abfragen, ohne hierbei die Bandmitte zu erfassen.

Nach der DE-B-25 34 823 wird die Kante einer metallischen Bahn mittels induktiver Meßwertaufnehmer abgefragt mit senkrecht zur Bahn angeordneter Meßfläche. Hierbei wird das den Abstand der Bahnkante zur Meßfläche charakterisierende Signal als. Bezugsgröße für die Nachregeleinstellung genutzt. Eine Mittenabtastung erfolgt nicht und auch über die Bandkantenabfrage ist ein mittiges Ausrichten der metallischen Bahn nicht möglich.

In dem Aufsatz « 17 Ways to Track the Edge » von S.L. Sorsen in Control Engeneering, Mai 1964, Seiten 7 uff. werden beispielsweise in Abbildung 4 zwei Lichtwertaufnehmer als berührungslose Meßwertaufnehmer zur Abfrage einer Kante benutzt. Die Signalgabe über die Lichtwertaufnehmer wird hierbei nicht zur Geschwindigkeitsregelung einer quer zur möglichen Längsbewegung des Streifens gesteuerten Verstellbewegung des Streifens ausgewertet.

Die US-A-3 610 546 zeigt und beschreibt eine automatisch wirkende Streifenausrichteinrichtung in einer Bearbeitungslinie mit einer Schweißeinrichtung zum metallischen Verbinden des Endes eines verbrauchten, von einem ersten Coil abgewickelten Metallbandes mit dem Anfang eines neuen, von einem zweiten Coil abwickelbaren Metallbandes. Die Bandkantenabfrageeinrichtung umfaßt je Metallband einen Meßwertaufnehmer in der Art eines berührungslosen Näherungsschalters zum Justieren der Abfrageeinrichtung und zum Erfassen der Bandkante im Betrieb sowie je einen Berührungskontaktschalter zum Ausfahren der Verstelleinrichtung bei Anlage des Metallbandes an den Berührungskontaktschalter. Die Abfragemittel sind auf einem gemeinsamen, durch einen Elektromotor quer zur Bandlaufrichtung verstellbaren Träger befestigt. Die Einregulierung der Bandkanten erfolgt über auf die Coils einwirkende, diese hydraulisch quer zur Bandlaufrichtung verstellende Stellorgane. Die von den Abfragemitteln ausgehenden Impulse werden über eine analoge elektrische Auswerteschaltung mit elektrisch auslösbaren Magnetventilen im Hydraulikkreis für die Stellorgane ausgewertet. Die Bandkantenabfrageeinrichtung ist zwischen den Coils und der Schweißstation angeordnet. Die miteinander zu verbindenden Metallbänder werden kantengleich, jedoch nicht in bezug auf ihre Mitten auf eine bestimmte Bearbeitungsstation ausgerichtet.

Desweiteren ist aus der US-A-2 842 361 eine Vorrichtung zum Ausrichten eines von einem Coil ablaufenden Metallbandes bekannt.. das einer Bearbeitungsstation zugeführt wird. Zum Ausrichten des Metallbandes dient hierbei ein Walzenpaar, das in einem Rahmen gelagert und mit diesem über einen Stellmotor in verschiedene Schräglagen in bezug auf den Durchlauf des Metallbandes bewegt werden kann. Das Metallband ist so quer zu seiner Längserstreckung verschiebbar. Die Verstellung über den Stellmotor erfolgt von einer Bandkantenabfrageeinrichtung, mit der vermittels fotooptischer Stellungsfühler die Lage beider Bandkanten des Metallbandes erfaßt werden. Die Stellungsfühler (Abfragemittel) sind quer zur Durchlaufrichtung des Metallbandes an Trägern befestigt. Die Träger sind in der Richtung quer zur Durchlaufrichtung des Metallbandes aufeinander zu und voneinander weg und symmetrisch um gleiche Strecken verstellbar. Vermittels weiterer Stellungsfühler an den Trägern sind die Bandkanten unterschiedlich breiter Metallbänder erfaßbar. Die von den Stellungsfühlern kommenden Signale werden einer Auswerteschaltung zugeführt, in der die Signale für einen Rechts- oder Linkslauf der Stellmotoren für die Schräglage des Walzenpaares und für die Träger aufbereitet werden.

Demgegenüber ist es Aufgabe der Erfindung, in einer Bandbeschickungsanlage durch die im Oberbegriff des. Anspruchs 1 angegebene Vorrichtung das vorbeilaufende Metallband im Bereich der Bandkantenabfrageeinrichtung zu führen und in bezug auf eine nachfolgende Bearbeitungsstation mittengleich auszurichten. Insbesondere sollen zuvor miteinander verschweißte Metallbänder unterschiedlicher Breite mittig zur nachfolgenden Bearbeitungsstation ausgerichtet und geführt werden.

Diese Aufgabe wird gelöst durch die im Kennzeichen des Anspruchs 1 angegebenen Merkmale.

Hierdurch wird ein Verlaufen des Metallbandes aus der limitierten Spur vermieden. Die Voreinstellung erfolgt mit einem schnellen Öffnen und Schließen der Führungsmittel. Die Fein(-end) einstellung erfolgt langsam über unabhängige Meßwertaufnehmer. Durch diegestufteQuerverstellung ist somit in vorteilhafter Weise ein Beschädigen des Metallbandes vermieden und ein führungsgenaues Zustellen auf eine Bearbeitungsstation, z. B. ein Pressenwerkzeug, möglich. In überraschender Weise kann die Einrichtung zum Führen metallischer Bahnen für einen Zick-Zack-Durchlauf durch eine Schnittpresse genutzt werden.

Mit der Vorrichtung nach Patentanspruch 2 ist diese für eine Verwendung in Pressenstraßen geeignet.

Die Anordnungen nach den Patentansprüchen 3 und 4 ermöglichen die Verwendung von Folienbahnen ohne Beschädigung der Bandkante.

Nach Patentanspruch 5 werden genau ansteuerbare Stellmittel unter Nutzung pressenseitig vorhandener Möglichkeiten verwendet. Der diesen Einrichtungen anhaftende Mangel der Leckage wird durch eine Bremseinheit ausgeglichen, die für Nachlaufregelungen bei z. B. dünnen Folienbahnen wiederum nicht aktiviert werden muß.

Das Merkmal nach Patentanspruch 6 geht ein auf pressenspezifische Gegebenheiten und ermöglicht ein Ausrichten des Metallbandes auf von Werkzeug zu Werkzeug unterschiedliche Mitten sowie einen Zick-Zack-Durchlauf.

Im folgenden soll die Erfindung anhand von in der Zeichnung dargestellten Ausführungsbeispielen näher erläutert werden. Dabei zeigen :
Fig. 1 ein erstes Ausführungsbeispiel der Erfindung,
Fig. 2 eine mögliche Auswerteschaltung elektrischer Art,
Fig. 3 das in Fig. 1 gezeigte Ausführungsbeispiel unter Verwendung unterschiedlich breiter Metallbahnen und
Fig. 4 ein weiteres Ausführungsbeispiel der Erfindung.

Das von einer Haspel kommende und vom Coil ablaufende Band 2 metallischer und ggf. nichtmetallischer Art wird nach dem Darstellungsbeispiel in Fig. 1 Richtwalzen oder einer Schweißapparatur 4 zugeführt und tritt danach in den Bereich der Bandkantenabfrageeinrichtung 1 und 10.

Die Bandkantenabfrageeinrichtungen sind hier einer Bearbeitungsstation, beispielsweise einem Schnittwerkzeug 55 (Fig. 4), vorgeschaltet. An das Ende des metallischen Bandes 2 ist während einer kurzen Stillstandsphase das Folgeband 3 angeschweißt worden, Schweißnaht 5. Die Bänder werden nacheinander beim weiteren Durchlauf, Pfeil 6, von den Bandkantenabfrageeinrichtungen erfaßt und geführt. Die Bandkantenabfrageeinrichtungen umfassen zwei in Richtung der Pfeile 57 bewegliche Träger 8, 9. Die Träger sind über einen Zahnstangen- 11, Zahnrad- 12, Wellen- 13 Antrieb mit einem Verstellmittel, beispielsweise einem links-rechts-gängigen Hydraulikmotor 14 verbunden. Dieser Antrieb über gegenläufige Zahnstangen ermöglicht stets eine mittige Verstellung.

Die Träger tragen Meßwertaufnehmer 17, 18, 19, 21, Sensoren induktiver, fotooptischer oder anderer bekannter Art, die paarweise und in Richtung 57 der Querverstellbewegung hintereinander angeordnet sind sowie Laufrollen 22, deren Drehachse um 90 Winkelgrad zu der Breitenerstreckung des metallischen Bandes 2, 3 ausgerichtet sind zur Anlage der Bandkanten 7 des metallischen Bandes im Betrieb. Die Meßwertaufnehmer 19, 21 können im Mittenmaß ihrer Meßflächen in der durch die Rollen 22 gebildeten Rollenbahnebene angeordnet sein. Der Hydraulikmotor 14 ist über eine hydraulische Ansteuerschaltung für schnellen und langsamen Links- und Rechtslauf ansteuerbar. Die langsame Offen-Bewegung wird im allgemeinen nicht genutzt. In die von der Hauptdruckleitung 23 kommenden und in die zur Druckmittelablaßleitung 24 führenden Leitungen 33, 34 sind je ein 4/3 Wegeventil 27, 28, über die Leitungen 30 ansteuerbare Rückschlagventile 29, Drosseln 32 und parallel zu diesen geschaltete Rückschlagventile 31 geschaltet. Die Drosseln 32 dienen der Geschwindigkeitseinstellung des Hydraulikmotors 14. Der Hydraulikmotor 14 ist für die Zeit seines Stillstandes vermittels Bremse 16, die über ein in die Druckleitung 36 geschaltetes 3/2 Wegeventil 26 beaufschlagbar und druckentlastbar ist, zumindest zeitweise zwangsgehalten. Die elektrische Ansteuerung der Ventile über Magnete 46, 47, 48, 49, 51 erfolgt vermittels der Auswerteschaltung nach Fig. 2.

Fig. 3 zeigt die Bandkantenahfrageeinrichtungen in einer Offenstellung der Verstelleinrichtung 8, 9, 11, 12, 13, 14 sowie der mit dieser zwangläufig mitgeführten Meßwertaufnehmer 17, 18, 19, 21. Weiterhin wird die Verwendung von metallischen Bändern 2, 3 unterschiedlicher Breite gezeigt. Im übrigen werden für Fig. 2 und die weiteren Figuren für gleiche Bauteile gleiche Kennziffern benutzt.

Fig. 4 zeigt die Möglichkeit der Ausrichtung der Verstelleinrichtung 8, 9, 11, 12, 13, 14 auf das hier dargestellte Werkzeug 55. Die Verstelleinrichtung einschließlich der Bandkantenabfrageeinrichtungen ist in gestellfesten Gleitführungen 53 zwangsgeführt und kann z. B. vermittels einer doppeltwirkenden Zylinder-Kolben-Einheit 54 in Pfeilrichtung 56 bis zum Übereinstimmen der Mitten 58, 59 von Bandkantenafrageeinrichtungen und Werkzeug verstellt werden.

Die in Fig. 2 gezeigte Auswerteschaltung umfaßt einen elektronischen Baustein 41 zum Abfragen und Speichern der Schaltzustände der angeschlossenen Baueinheiten und zur Umwandlung in Ausgangssignale. Dieser Baustein 41 arbeitet in der Art bistabiler Kippstufen - Flipflops -, wobei ein anstehendes Signal am Eingang am Ausgang erhalten bleibt und so den gewünschten Schaltzustand, schneller Vor- Rücklauf, langsamer Vor- Rücklauf aufrecht erhält, bis sich der Eingang durch Setzen eines anderen Signales oder durch Rücksetzen, beispielsweise durch die Eingabe über die Tastatur43 oder interne Zeitglieder ändert.

Die Schaltung kann, wie gezeigt, digital aber auch analog aufgebaut sein. An den Eingang der Kippstufe 41 sind neben einem z. B. induktiven Meßwertaufnehmer 42 zum Erfassen der Offenzustandes der Bandkantenabfrageeinrichtungen, die als Fotoelemente bzw. Opto-Koppier symbolisierten Meßwertaufnehmer 17, 18, 19, 21 sowie die Tastatur 43 für manuelle Eingabe, beispielsweise für einen Startbefehl, der grundsätzlich die Bandkantenabfrageeinrichtungen in eine Offenstellung bringt, angeschlossen. An die Ausgänge der Kippstufe 41 sind über Treiberverstärker 44 die Magnete 46, 47, 48. 49 und 51 der Ventile im Ansteuerkreis des Hydraulikmotors 14 geschaltet.

Ausgehend von der in Fig. 3 gezeigten Möglichkeit, unterschiedlich breite metallische Bänder einer Bearbeitungsstation zuzuführen, wird die Auswerteschaltung nach Fig. 2 im folgenden näher erläutert. Das Offensignal kann über die Tastatur 43, von der Schweißapparatur 4 oder als interner Befehl des Bausteines 41 erfolgen und bewirkt ein schnelles Öffnen der Verstelleinrichtung. Hierbei werden die von beiden Ventilen 27, 28 kommenden und zum Hydraulikmotor 14führenden Leitungen 34 durch Beaufschlagen der Magnetspulen 48, 51 an die Druckleitung 23 gelegt. Als Folge eines digitalen Signals am Ausgang des Meßwertaufnehmers 42 werden nun die Ventile 27, 28 umgeschaltet, indem Spannung an die Magnetspulen 47, 49 gelegt wird, so daß die Drehumkehr des Hydraulikmotors 14 bewirkt wird. Überfährt beim so erfolgenden Schließen der Verselleinrichtung einer der beiden Meßwertaufnehmer 17, 18 eine Bandkante, wird als Folge des nun am Eingang des Bausteines 41 anstehenden digitalen Signales ein Magnetventil 28 abgeschaltet, wodurch der Hydraulikmotor 14 bis zum Auftreten eines Signales eines der Meßwertaufnehmer 18, 21, und zwar des Meßwertaufnehmers des zuvor kein Signal abgebenden Paares, in einem Langsamlauf das sich an einer Rollenbahn anlegende metallische Band 3 quer bewegt.

Ein Öffnen der Träger 8_{;} 9 im Eilgang setzt voraus, daß an dem induktiven Meßwertaufnehmer 42 kein Signal ansteht und über die Tastatur 43, von dem Vorschaltgerät, der Schweißapparatur 4 oder über ein internes Zeitglied, das dem Baustein 41 zugeschaltet ist, ein Signal auf den Speicher gegeben wird. Die Signalgabe durch den induktiven Meßwertaufnehmer 42 bewirkt ein Schließen der Träger im Eilgang. Das setzt voraus, daß an keinem der Meßwertaufnehmer 17, 18 ein Signal ansteht.

## Patentansprüche

1. Vorrichtung zum Ausrichten der Mittenlage (58) eines von einemCoil ablaufenden Metallbandes (2, 3) auf die Mittenlage (59) einer Bearbeitungsstation (55), mit einer Verstelleinrichtung (8, 9, 11, 12, 13, 14) für die Querverstellung des Metallbandes (2, 3), einer Bandkantenabfrageeinrichtung zum Erfassen der beiden Bandkanten (7), deren Abfragemittel (17, 19 bzw. 18, 21) quer zur Durchlaufrichtung (6) des Metallbandes (2, 3) hintereinander an in dieser Richtung (57) gegeneinander und symmetrisch um gleiche Strecken verstellbaren Trägern (8, 9) befestigt sind, und mit einer Auswerteschaltung (41) für die von den Abfragemitteln (17, 18, 19, 21) kommenden Signale für die Auslösung einer Ausrichtbewegung des Metallbandes (2, 3) dadurch gekennzeichnet,
daß die Träger (8, 9) zum Ausrichten und Führen des Metallbandes (2, 3) gegen dessen Bandkanten (7) legbar sind,
daß ein Stellmittel (14) und Mittel (27 bis 32) zum Steuern des Stellmittels (14) vorgesehen sind zum Verstellen der Träger (8, 9) in zwei unterschiedlich schnellen Verfahrgeschwindigkeiten aufeinander zu und voneinander weg, und
daß die Auswerteschaltung (41) Schaltmittel umfaßt
für die Umwandlung eines Signals, das manuell über eine Tasteneingabe (43), von einem Vorbausatz (4) oder ggf. schaltungsintern ausgelöst ist, in eine schnelle Öffnen-Bewegung der Träger (8, 9) mit daran automatisch, auf ein Signal über einen Meßwertaufnehmer (42) oder auf ein Signal einer manuellen Eingabe (43) ausgelöster schneller Schließbewegung der Träger (8, 9),
für die Umwandlung eines Signals des zuerst eine Bandkante (7) erfassenden Abfragemittels (17, 18) in eine langsame Schließbewegung der Träger (8, 9) und
für die Umwandlung eines Signals des die der ersten Bandkante (7) gegenüberliegenden Bandkante (7) zuletzt erfassenden Abfragemittels (19, 21) in einen Halt der Träger (8, 9).

2. Vorrichtung nach Patentanspruch 1, dadurch gekennzeichnet, daß die Bandkantenabfrageeinrichtungen (1, 10) zwischen einer Schweißapparatur (4) und der ersten Bearbeitungsstation (55) angeordnet sind.

3. Vorrichtung nach Patentanspruch 1, dadurch gekennzeichnet, daß die Bandanlage jeder Verstelleinrichtung aus einer senkrecht zur Metallbahn (2, 3) ausgerichteten Rollenbahn (22) gebildet ist und die Mitte jedes die jeweilige Bandkante (7) zuletzt erfassenden Abfragemittels (19, 21) in der Rollenbahnebene angeordnet ist.

4. Vorrichtung nach Patentanspruch 3, dadurch gekennzeichnet, daß Abfragemittel (19, 21) in der Verlängerung der Rollenbahnebene angeordnet sind.

5. Vorrichtung nach Patentanspruch 1, dadurch gekennzeichnet, daß die Verstelleinrichtung (8, 9, 11, 12, 13, 14) einen hydraulisch wirksamen Stellmotor (14) aufweist, und daß dieser über eine Bremseinheit (16) zumindest in Zeiten des Stillstandes bremsbar ist.

6. Vorrichtung nach Patentanspruch 1, dadurch gekennzeichnet, daß die Verstelleinrichtung (8, 9, 11, 12, 13, 14) in ihrer Mittenlage (58) über ein Stellmittel (54) in bezug auf die Mittenlage (59) der Bearbeitungsstufe (55) einstellbar ist.

## Claims

1. Device for aligning the centre position (58) of a metal strip (2, 3), which is running off a coil, with the centre position (59) of a machining station (55), comprising an adjusting device (8, 9, 11, 12, 13, 14) for transversely adjusting the metal strip (2, 3), a strip edge sensing device for detecting the two strip edges (7), the sensing means of which (17, 19 and 18, 21) are attached transversely to the direction of passage (6) of the metal strip (2, 3) behind one another on carriers (8, 9) which are adjustable with respect to one another in this direction (57) and symmetrically by equal distances, and comprising an evaluation circuit (41) for the signals coming from the sensing means (17, 18, 19, 21). for triggering an alignment movement of the metal strip (2, 3), characterized in
that the carriers (8, 9) for aligning and guiding 'the metal strip (2, 3) can be placed against the strip edges (7) of the latter,
that an actuator (14) and means (27 to 32) for controlling the actuator (14) are provided for adjusting the carriers (8, 9) at two traversing speeds of different rapidity towards one another and away from one another, and
that the evaluation circuit (41) comprises circuit means
for converting a signal, which is manually triggered via a key input (43), from an attachment set (4) or possibly internally int he circuit, into a rapid opening movement of the carriers (8, 9) with a subsequent rapid closing movement of the carriers (8, 9) which is automatically triggered following a signal via a measuring sensor (42) or following a signal of a manual input (43),
for converting a signal of the sensing means (17, 18), which first detects one strip edge (7), into a slow closing movement of the carrier (8, 9) and
for converting a signal of the sensing means (19, 21), which last detects the strip edge (7) opposite to the first strip edge (7), into a stop of the carriers (8, 9).

2. Device according to Claim 1, characterized in that the strip edge sensing devices (1, 10) are arranged between a welding apparatus (4) and the first machining station (55).

3. Device according to Claim 1, characterized in that the strip guide of each adjusting device is formed of a roller conveyor (22) which is aligned perpendicularly to the metal strip (2, 3) and the centre of each sensing means (19, 21) last detecting the respective strip edge (7) is arranged in the plane of the roller conveyor.

4. Device according to Claim 3, characterized in that sensing means (19, 21) are arranged in the projection of the roller conveyor plane.

5. Device according to Claim 1, characterized in that the adjusting device (8, 9, 11, 12, 13, 14) exhibits an hydraulically active actuating motor (14) and that the latter can be braked via a braking unit (16) at least at times of a standstill.

6. Device according to Claim 1, characterized in that the centre position (58) of the adjusting device (8, 9, 11, 12, 13, 14) can be adjusted with respect to the centre position (59) of the machining stage (55) via an actuator (54).

## Revendications

1. Dispositif pour aligner l'axe (58) d'une bande métallique (2, 3), qui se déroule d'une bobine, sur l'axe (59) d'un poste d'usinage (55), comprenant un dispositif de déplacement (8, 9, 11, 12, 13, 14) servant à assurer le déplacement transversal de la bande métallique (2, 3), un dispositif palpeur des bords de la bande, destiné à palper les deux bords (7) de la bande, et dont les organes palpeurs (17, 19 d'une part, 18, 21 d'autre part) sont fixés, l'un à la suite de l'autre transversalement à la direction (6) de défilement de la bande métallique (2, 3), à des supports (8, 9) qui peuvent se déplacer l'un en sens inverse de l'autre dans cette direction (57) et symétriquement, de distances égales, et un circuit d'analyse (41) destiné à analyser les signaux provenant des organes palpeurs (17, 18, 19, 21) pour déclencher un mouvement d'alignement de la bande métallique (2, 3), caractérisé
en ce que les supports (8, 9) destinés à aligner et à guider la bande métallique (2, 3) peuvent être appuyés contre les bords (7) de la bande,
en ce qu'il est prévu un organe moteur (14) et des moyens (27 à 32) servant à commander l'organe moteur (14), pour déplacer les supports (8, 9) dans le sens qui les rapproche ou dans le sens qui les éloigne, à deux vitesses de déplacement différentes, et
en ce que le circuit d'analyse (41) comprend des moyens de commutation, servant à
transformer un signal qui est déclenché, soit manuellement par une entrée (43) sur un clavier, soit par un groupe amont (4), soit éventuellement par une intervention interne d'un circuit, en un mouvement d'ouverture rapide des supports (8, 9) suivi d'un mouvement de fermeture rapide des supports (8, 9) sur un signal fourni par un capteur de grandeurs de mesure (42) ou sur un signal fourni par une entrée manuelle (43),
transformer un signal de l'organe (17, 18) qui détecte le premier un bord (7) de la bande, en un mouvement lent de fermeture des supports (8, 9), et
transformer un signal de l'organe palpeur (19, 21) qui détecte en dernier le bord (7) de la bande qui est à l'opposé du premier bord (7) de la bande, en un arrêt des supports (8, 9).

2. Dispositif selon la revendication 1, caractérisé en ce que les dispositifs palpeurs (1, 10) des bords de la bande sont disposés entre un appareil de soudage (4) et le premier poste d'usinage (55).

3. Dispositif selon la revendication 1, caractérisé en ce que l'appui de chaque dispositif de déplacement sur la bande est constitué par une série de rouleaux (22) orientés perpendiculairement à la bande métallique (2, 3) et en ce que le centre de chaque organe palpeur (19, 21) qui capte le bord correspondant (7) de la bande est disposé dans le plan de la série de rouleaux.

4. Dispositif selon la revendication 3, caractérisé en ce que les moyens palpeurs (19, 21) sont disposés dans le prolongement du plan de la série de rouleaux.

5. Dispositif selon la revendication 1, caractérisé en ce que le dispositif de déplacement (8, 9, 11, 12, 13, 14) comprend un servomoteur hydraulique (14) et en ce que ce dernier peut être freiné au moyen d'une unité de freinage (16), du moins dans les périodes du temps d'arrêt.

6. Dispositif selon la revendication 1, caractérisé en ce que la position de l'axe (58) du dispositif de déplacement (8, 9, 11, 12, 13, 14) peut être réglée par rapport à la position de l'axe (59) du poste d'usinage (55) par l'intermédiaire d'un organe moteur (54).
